# EUROPÄISCHE PATENTSCHRIFT

(11) **EP 0 068 088 B1**
(45) Veröffentlichungstag und Bekanntmachung des Hinweises auf die Patenterteilung: **20.02.1985**
(21) Anmeldenummer: 82103023.6
(22) Anmeldetag: 08.04.1982
(51) Int. Cl.: F15B 15/08

(54) **Druckmittelzylinder mit einem längsgeschlitzten endseitig verschlossenen Zylinderrohr**
Fluid pressure actuator with slotted cylinder and sealed ends
Vérin à fluide à cylindre fendu et extrémitées fermées

(30) Priorität: 25.06.1981 DE 3124915
(43) Veröffentlichungstag der Anmeldung: 05.01.1983
(73) Patentinhaber: PROMA Produkt- und Marketing-Gesellschaft m.b.H., D-7310 Plochingen (DE)
(72) Erfinder: Kaiser, Siegmund H., D-7440 Nürtingen (DE)
(74) Vertreter: Rüger, Rudolf, Dr.-Ing.

## Beschreibung

Die Erfindung betrifft einen Druckmittelzylinder mit einem längsgeschlitzten endseitig verschlossenen Zylinderrohr, in dem ein abgedichteter Kolben längsverschieblich geführt ist und dessen Längsschlitz beiderseits des Kolbens durch ein innenliegendes biegsames Dichtband abgedichtet ist, das im Bereiche des Kolbens und einem durch den Längsschlitz nach außen ragenden, mit dem Kolben unmittelbar verbundenen Kraftübertragungselement hindurchgeführt ist, wobei das Kraftübertragungselement über eine mit dem Zylinderrohr starr verbundene, wenigstens zwei außerhalb des Zylinderrohres liegende Führungsbahnen aufweisende Parallelführung längsgeführt ist.

Bei Druckmittelzylindern mit längsgeschlitztem Zylinderrohr wird die von der Druckmittelbeaufschlagung des Kolbens herrührende Betätigungskraft durch den Längsschlitz des Zylinderrohres hindurch über das Kraftübertragungselement unmittelbar auf die angetriebene Einrichtung übertragen, womit Kolbenstangen wegfallen. Der Längsschlitz bedeutet notwendigerweise eine gewisse Schwächung des Zylinderrohres, so daß bei höherer Beanspruchung Vorsorge getroffen werden muß, um ein unerwünschtes Aufweiten des Längsschlitzes zu verhüten. Wenn Sich der Längsschlitz aufweitet, kann nämlich des Dichtband seine Funktion unter Umständen nicht mehr einwandfrei erfüllen, womit Leckagen oder sogar die mit einer erheblichen Unfallgefahr verbundene sogenannte Bandexplosion auftreten können. Außerdem dürfen von der angetriebenen Einrichtung aus keine allzu großen seitlichen Kräfte auf das Kraftübertragungsglied ausgeübt werden, weil diese Kräfte auch von dem geschlitzten Zylinderrohr aufgenommen werden müssen.

Um die Widerstandsfähigkeit des Zylinderrohres gegen dieses Aufweiten des Längsschlitzes zu erhöhen ist es bekannt (DE-C-843482), die Zylinderbohrung exzentrisch zu der Außenwand des Zylinderrohres anzuordnen und mit dieser durch Rippen zu verbinden. Damit wird zwar die Festigkeit des Zylinderrohres erhöht, doch wird das Zylinderrohr notwendigerweise schwer und teuer. Bei einem anderen Druckmittelzylinder (DE-C-846 493) hat man eine Abhilfe in der Weise versucht, daß ein Dichtstreifen mit U-förmiger Querschnittsgestalt verwendet wird, dessen Flansche in Aussparungen beidseitig des Längsschlitzes eingreifen, so daß der Dichtstreifen neben seiner Dichtfunktion dazu beiträgt, den Längsschlitz zusammen zu halten und damit die Gefahr des Aufweitens herabzusetzen. Da der Dichtstreifen trotz seiner U-förmigen Querschnittsgestalt flexibel bleiben muß, kann er nur in verhältnismäßig geringem Maße an seinen Flanschen angreifende Querkräfte aufnehmen, womit auch seine Wirksamkeit im Sinne des Zusammenhaltens des Längsschlitzes beschränkt ist. Es wurde auch schon versucht (DE-C-804 632), der von dem Längsschlitz herrührenden Schwächung des Zylinderrohres dadurch abzuhelfen, daß jede Längskante des Schlitzes von einem nach außen ragenden Längsflansch begrenzt ist und die beiden Längsflansche durch eine aufgesetzte, im Querschnitt C-förmige Klammer zusammengehalten sind. Die Klammer bedingt aber recht ungünstige Abdichtungsverhältnisse mit einem außenliegenden Dichtband und ein kompliziertes, mit einem Teil unter der Klammer durchgreifendes Kraftübertragungselement, das lediglich seitlich neben dem Längsschlitz an die von ihm angetriebene Einrichtung angekoppelt werden kann, so daß auf das Kraftübertragungselement beim Antrieb ein Moment ausgeübt wird, was unerwünscht ist.

Um zu vermeiden, daß das Kraftübertragungselement und damit der Kolben beim Antrieb quer zu der Zylinderlängsachse wirkenden Kräften oder der Wirkung von Momenten ausgesetzt ist, ist es bekannt (DE-A-2908 605), dem Zylinderrohr eine oder mehrere parallel verlaufende Führungsschienen zuzuordnen, die mit dem Zylinderrohr über Verbindungsplatten endseitig starr verbunden sind und auf denen über Kugelführungsbüchsen ein Wagen längsverschieblich gelagert ist, der mit dem Kraftübertragungselement starr verbunden ist. Durch die im Abstand zu dem Zylinderrohr angeordneten Führungsschienen mit dem darauf laufenden Wagen wird aber der Platzbedarf des ganzen Druckmittelzylinders wesentlich erhöht, während sich die Herstellungskosten beträchtlich vergrößern. Außerdem trägt diese Anordnung nichts dazu bei, die Widerstandsfähigkeit des Zylinderrohres selbst gegen Aufweitung im Bereiche des Längsschlitzes zu erhöhen.

Aufgabe der Erfindung ist es deshalb, einen Druckmittelzylinder mit längsgeschlitztem Zylinderrohr zu schaffen, der sich bei einfachem Aufbau durch eine hohe Festigkeit des Zylinderrohrs gegen Aufweiten im Bereiche des Längsschlitzes auszeichnet und der auch für Anwendungsfälle einsetzbar ist, bei denen beim Antriebshub quer zu der Zylinderlängsachse gerichtete Kräfte auf das Kraftübertragungselement einwirken oder dieses der Wirkung von an ihm angreifenden Momenten ausgesetzt ist.

Zur Lösung dieser Aufgabe ist der eingangs genannte Druckmittelzylinder erfindungsgemäß dadurch gekennzeichnet, daß zu beiden Seiten des Längsschlitzes unmittelbar auf der Außenseite des Zylinderrohres wenigstens je eine Führungsbahn der Parallelführung in dem Bereich zwischen der äußeren Berandung des Längsschlitzes und der die Kolbenachse enthaltenden und rechtwinklig zu der durch die Kolbenachse und den Längsschlitz verlaufenden Längsmittelebene verlaufenden Querebene angeordnet ist, und daß das Kraftübertragungselement ein das Zylinderrohr bis auf die Höhe der Führungsbahnen übergreifendes bügelartiges Führungsteil aufweist, das seitlich gegen die Führungsbahnen abgestützt ist und durch das das Zylinderrohr im Bereiche des Längsschlitzes zusammengehalten ist.

Die beiden Führungsbahnen liegen beidseitig des Längsschlitzes, und zwar oberhalb der die Kolbenachse enthaltenden Querebene, d. h. in mehr oder weniger unmittelbarer Nähe des Längsschlitzes. Das Zylinderrohr wird im Bereiche des Längsschlitzes von dem bügelartigen Führungsteil des Kraftübertragungselementes zusammengehalten, womit seine Widerstandsfähigkeit gegen Aufweiten des Längsschlitzes wesentlich erhöht wird. Gleichzeitig bilden die Führungsbahnen eine Parallelführung für das Kraftübertragungselement, über die auf das Kraftübertragungselement etwa zur Einwirkung kommende Momente oder seitlich gerichtete Kräfte einwandfrei aufgenommen und unmittelbar in die Wandung des Zylinderrohres abgeleitet werden, ohne den Kolben oder das Kraftübertragungselement beeinträchtigen zu können.

Insbesondere bei schwierigen Anwendungsfällen, bei denen mit dem Auftreten von sehr ungünstig gerichteten Reaktionskräften am Kraftübertragungselement gerechnet werden muß, kann es zweckmäßig sein, wenn das Zylinderrohr zumindest auf einer Seite des Längsschlitzes zwei paarweise übereinander angeordnete parallele Führungsbahnen trägt, wodurch die Zahl der Stellen, an denen diese Reaktionskräfte in die Zylinderrohrwandung eingeleitet werden, entsprechend erhöht wird. Dabei können die beiden paarweise übereinanderliegenden Führungsbahnen jeweils oberhalb und unterhalb der die Kolbenachse enthaltenden Querebene liegen, was vor allem dann zweckmäßig ist, wenn in Umfangsrichtung des Zylinderrohres wirkende Reaktionskräfte an dem Kraftübertragungselement zu erwarten sind.

Um zu erreichen, daß die Führungsbahnen eine an dem Kraftübertragungselement angreifende radiale Last möglichst gleichmäßig aufnehmen ist es zweckmäßig, wenn die beidseitig des Längsschlitzes liegenden Führungsbahnen mit ihrer Mittelachse jeweils in einer durch die Kolbenachse verlaufenden Ebene liegen, die mit der Längsmittelebene des Längsschlitzes einen Winkel von ca. 45° einschließt.

Die Führungsbahnen können durch an der Zylinderrohraußenwand oder dem Führungsteil angeordnete Längsnuten gebildet sein, die in einer bevorzugten Ausführungsform eine prismatische Gestalt aufweisen. Das Führungsteil ist zweckmäßigerweise über Führungsleisten gegen die Längsnuten abgestützt, die aus einem verschleißfesten, reibungsarmen Material, vorzugsweise einem Kunststoffmaterial, bestehen können. Es sind aber auch Anordnungen denkbar, bei denen das Führungsteil über Wälzkörper gegen die Führungsbahnen abgestützt ist.

Schließlich ist es vorteilhaft, wenn das Führungsteil nachstellbar gegen die Führungsbahnen abgestützt ist, um damit eine exakte spielfreie Führung des Kraftübertragungsele mentes zu gewährleisten und etwaige Verschleißerscheinungen und Herstellungstoleranzen ausgleichen zu können.

In der Zeichnung ist ein Ausführungsbeispiel des Gegenstandes der Erfindung dargestellt. Es zeigen :
Figur 1 einen Druckmittelzylinder gemäß der Erfindung, im axialen Schnitt, in einer schematischen Seitenansicht,
Figur 2 den Druckmittelzylinder nach Figur 1, geschnitten längs der Linie 11-11 der Figur 1, in einer perspektivischen Teildarstellung und in einem anderen Maßstab, und
Figur 3 den Druckmittelzylinder nach Figur 1, geschnitten längs der Linie 111-111 der Figur 1, in einer perspektivischen Teildarstellung und in einem anderen Maßstab.

Der Druckmittelzylinder weist ein Zylinderrohr 1 auf, das eine zylindrische Zylinderbohrung 2 enthält, deren Achse 3 gegenüber der bei 4 angedeuteten Mittelebene des Zylinderrohres 1 exzentrisch angeordnet ist. Das Zylinderrohr 1 ist oben und unten durch zwei parallel Flächen 5, 6 begrenzt und weist einen in die Zylinderbohrung 2 führenden Längsschlitz 7 auf, der in der Fläche 5 mündet.

In der Zylinderbohrung 2 des endseitig durch zwei Deckel 8,9 verschlossenen Zylinderrohres 1 ist ein Kolben 10 verschieblich geführt, der endseitig bei 11 und 12 jeweils mittels einer Dichtmanschette gegen die Innenwand der Zylinderbohrung 2 abgedichtet ist und einen mittleren Teil 13 kleineren Durchmessers aufweist. Auf den Teil 13 ist ein Kraftübertragungselement 14 aufgesetzt, das mittels eines stegartigen Teiles 15 durch den Längsschlitz 7 ragt und ein mit dem stegartigen Teil 15 verbundenes bügelförmiges Führungsteil 16 aufweist, welches in der aus Figur 2 ersichtlichen Weise eine im wesentlichen U-förmige Querschnittsgestalt aufweist und das Zylinderrohr 1 von außen her teilweise umgreift. Auf das Führungteil 16 sind zwei parallele Flansche 17 aufgesetzt, die zum Anschluß der nicht weiter dargestellten angetriebenen Einrichtung dienen.

Bei dem dartgestellten Ausführungsbeispiel ist das Kraftübertragungselement 14 mit all seinen erwähnten Teilen einstückig ausgebildet. Es sind aber auch Ausführungsformen denkbar, bei denen ein mehrteiliges Kraftübertragungselement 14 Verwendung findet, dessen Teile (beispielsweise 15, 16, 17) miteinander verschraubt oder verschweißt sind.

Beidseitig des Längsschlitzes 7 sind in der Außenwand des Zylinderrohres 1 einander gegenüberliegend zwei prismatische Führungsnuten 18 von im wesentlichen dreiecksförmiger Querschnittsgestalt angeordnet, die parallel zueinander ausgerichtet sich über die Länge des Zylinderrohres 1 erstrecken und Führungsbahnen für das Kraftübertragungselement 14 bilden. Mit den Führungsnuten 18 wirken zwei prismatische Führungsleisten 19 zusammen, die in entsprechende Nuten auf der Innenseite der Schenkel 20 des Führungsteiles 16 eingesetzt sind und die aus einem reibungsarmen und verschleißfesten Material, insbesondere einem Kunststoffmaterial, wie etwa Polytetrafluoräthylen, bestehen. Die Führungsleisten 19, die gemeinsam mit den Führungsnuten 18 eine Parallelführung für das Kraftübertragungselement 14 bilden und über die sich das Führungsteil 16 und damit das Kraftübertragungselement 14 selbst gegen die Außenwand des Zylinderrohres 1 abstützt, sind mittels Stellschrauben 21 auf die bei 22 angedeutete Langsmittelebene des Längsschlitzes 7 zu nachstellbar.

Zusätzlich zu den beiden in Figur 2 dargestellten Führungsnuten 18 in der Nähe des Längsschlitzes 7 kann das Zylinderrohr 1 noch weitere Führungsnuten aufweisen, von denen im vorliegenden Falle zwei bei 18a vorgesehen sind. Die beiden Führungsnuten 18a liegen unterhalb der die Achse 3 der Zylinderbohrung 2 und damit des Kolbens 10 enthaltenden Querebene 23 ; in sie greifen entsprechende Führungsleisten 19a ein, von denen eine in Figur 2 links gestrichelt veranschaulicht ist und die ebenfalls mittels Schrauben 21 nachstellbar sind. Die Führungsleisten 19a sind ihrerseits jeweils in einer, beispielsweise bei 24 schematisch angedeuteten Verlängerung des zugeordneten Schenkels 20 des Führungsteiles 16 angeordnet.

Anstelle der Führungsleisten 19 könnten naturgemäß auch Wälzkörper oder Wälzlager als Abstützelemente verwendet werden, wie es auch denkbar ist, die Führungsnuten 18 in den Schenkeln 20 anzuordnen und die Führungsleisten 19 bzw. die erwähnten Abstützelemente auf der Zylinderrohraußenwand vorzusehen.

Wenn bei einem von der Druckmittelbeaufschlagung herrührenden Krafthub des Kolbens 10 auf das Kraftübertragungselement 14 eine quer zu der Kolbenlängsachse 3 gerichtete Kraft oder ein Moment ausgeübt werden sollte, so werden diese Kraft bzw. das Moment von den Führungsnuten 18 und den Führungsleisten 19 einwandfrei aufgenommen, so daß der Kolben 10 dadurch nicht beeinträchtigt wird und auch keine Aufweitung des Längsschlitzes 7 des Zylinderrohres 1 erfolgt. Da die beiden Führungsleisten 19 zwischen der die Berandung des Längsschlitzes 7 enthaltenden Fläche 5 und der Querebene 23 in der Nähe des Längsschlitzes 7 liegen und somit bestrebt sind, die Außenwand des Zylinderrohres 1 im Bereiche des Längsschlitzes 7 zusammenzudrücken, verhindert das Kraftübertragungselement 14 mit seinem Führungsteil 16 und mit der von den Teilen 18,19 gebildeten Parallelführung eine unerwünschte Aufweitung des Längsschlitzes 7.

Die beiden Führungsnuten 18 liegen mit ihrer Mittelachse ersichtlich jeweils in einer durch die Kolbenachse 3 verlaufenden Ebene, die mit der Längsmittelebene 22 des Längsschlitzes 7 einen Winkel α von ca. 45° einschließt. Dadurch wird eine gleichmäßige Aufnahme einer radialen Last des Kraftübertragungselementes 14 durch beide Führungsnuten 18 gewährleistet.

Die Abdichtung des Längsschlitzes 7 in den Bereichen außerhalb des Kolbens 10 erfolgt durch ein in der Zylinderbohrung 2 angeordnetes endseitig in den Deckeln 8, 9 verankertes biegsames Band 25, das unter einem in Zylinderlängsrichtung doppelt keilförmigen Bandspreizteil 26 hindurchgeführt ist, auf welchem ein biegsames ebenfalls in den Deckeln 8, 9 endseitig verankertes Abdeckband 27 aufliegt, das durch zwei Andrückteile 28 an den Enden des Kraftübertragungselementes 14 oberhalb des Kolbens 10 gegen die Zylinderrohraußenfläche niedergedrückt wird. Wie aus Figur 3 zu entnehmen, liegt das Abdeckband 27 in einer zu dem Längsschlitz 7 symmetrischen Längsnut 29 der Fläche 5 des Zylinderrohres 1, während sich das Abdeckband 25 außerhalb des Kolbens 10 in eine ebenfalls symmetrisch zu dem Längsschlitz 7 angeordnete Längsnut 30 einlegt, die ihm gleichzeitig eine seitliche Führung gibt und deren Grund 31 die Druckmittelbelastung aufnimmt. Das Dichtband 25 ist mit zwei keilförmig zulaufenden Dichtlippen oder -leisten 32 versehen, die mit entsprechenden Dichtflächen 33 im Bereiche der Zylinderbohrung 2 zusammenwirken. Das Abdeckband 27 hält das Dichtband 25 mittels zweier lösbarer Verbindungsglieder, die in Gestalt eines an dem Dichtband 25 angeformten, im Querschnitt im wesentlichen keilförmigen Steges 34 und einer an dem Abdeckband 27 vorgesehenen ebenfalls entsprechend keilförmig profilierten randoffenen Längsnut 35 gebildet sind. Die beiden Verbindungselemente 34, 35 werden bei der Vorbewegung des Kolbens und der dabei von dem Bandspreizteil 26 bewirken Spreizung der beiden Bänder 25, 27 voneinander gelöst, während sie auf der anderen Kolbenseite von dem Kolben 10 und dem Andrückteil 28 miteinander in Eingriff gebracht werden, so daß sie den Zustand nach Figur 3 einnehmen.

## Patentansprüche

1. Druckmittelzylinder mit einem längsgeschlitzten endseitig verschlossenen Zylinderrohr (1), in dem ein abgedichteter Kolben (10) längsverschieblich geführt ist und dessen Längsschlitz (7) beiderseits des Kolbens durch ein innenliegendes biegsames Dichtband (25) abgedichtet ist, das im Bereiche des Kolbens unter einem durch den Längsschlitz (7) nach außen ragenden, mit dem Kolben (10) unmittelbar verbundenen Kraftübertragungselement (14) hindurchgeführt ist, wobei das Kraftübertragungselement über eine mit dem Zylinderrohr (1) starr verbundene, wenigstens zwei außerhalb des Zylinderrohres liegende Führungsbahnen (18) aufweisende Parallelführung (18, 19) längsgeführt ist, dadurch gekennzeichnet, daß zu beiden Seiten des Längsschlitzes (7) unmittelbar auf der Außenseite des Zylinderrohres (1) wenigstems je eine Führungsbahn (18) der Parallelführung in dem Bereich zwischen der äußeren Berandung des Längsschlitzes (7) und der die Kolbenachse enthaltenden und rechtwinklig zu der durch die Kolbenachse (3) und den Längsschlitz (7) verlaufenden Längsmittelebene (22) verlaufenden Querebene (23) angeordnet ist, und daß das Kraftübertragungselement (14) ein das Zylinderrohr (1) bis auf die Höhe der Führungsbahnen (18) übergreifendes bügelartiges Führungsteil (16) aufweist, das seitlich gegen die Führungsbahnen (18) abgestützt ist und durch das das Zylinderrohr (1) im Bereiche des Längsschlitzes (7) zusammengehalten ist.

2. Druckmittelzylinder nach Anspruch 1, dadurch gekennzeichnet, daß das Zylinderrohr (1) zumindest auf einer Seite des Längsschlitzes (7) zwei paarweise übereinanderliegende parallele Führungsbahnen (18, 18a) trägt.

3. Druckmittelzylinder nach Anspruch 2, dadurch gekennzeichnet, daß die beiden paarweise übereinanderliegenden Führungsbahnen (18, 18a) jeweils oberhalb und unterhalb der die Kolbenachse enthaltenden Querebene (23) liegen.

4. Druckmittelzylinder nach einem der vorhergehenden Ansprüche, dadurch gekennzeichnet, daß die beidseitig des Längsschlitzes (7) liegenden Führungsbahnen (18, 18a) mit ihrer Mittelachse jeweils in einer durch die Kolbenachse (3) verlaufenden Ebene liegen, die mit der Längsmittelebene (22) des Längsschlitzes (7) einen Winkel (a) von ca. 45° einschließt.

5. Druckmittelzylinder nach einem der vorhergehenden Ansprüche, dadurch gekennzeichnet, daß die Führungsbahnen durch an der Zylinderrohraußenwand oder dem Führungsteil (16) angeordnete Längsnuten (18, 18a) gebildet sind.

6. Druckmittelzylinder nach Anspruchs, dadurch gekennzeichnet, daß die Längsnuten (18, 18a) eine prismatische Gestalt aufweisen.

7. Druckmittelzylinder nach Anspruch 5 oder 6, dadurch gekennzeichnet, daß das Führungsteil (16) über Führungsleisten (19, 19a) gegen die Längsnuten (18, 18a) abgestützt ist.

8. Druckmittelzylinder nach Anspruch 7, dadurch gekennzeichnet, daß die Führungsleisten (19, 19a) aus einem verschleißfesten, reibungsarmen Material, vorzugsweise einem Kunststoffmaterial, bestehen.

9. Druckmittelzylinder nach einem der vorhergehenden Ansprüche, dadurch gekennzeichnet, daß das Führungsteil (16) nachstellbar gegen die Führungsbahnen (18, 18a) abgestützt ist.

10. Druckmittelzylinder nach einem der vorhergehenden Ansprüche, dadurch gekennzeichnet, daß das Führungsteil (16) über Wälzkörper gegen die Führungsbahnen (18, 18a) abgestützt ist.

## Claims

1. A pressure fluid cylinder comprising a longitudinally slotted cylinder tube (1) closed at its ends and enclosing a piston (10) provided therein in a sealed relationship and for longitudinal displacement, the longitudinal slot (7) of said cylinder tube being sealed by a flexible sealing strip (25) which is provided in the interior of the cylinder tube on both sides of the piston and extending beneath a load transmission element (14) in the zone of the piston, which load transmission element projects outwardly through the longitudinal slot (7) and is directly connected with the piston (10), the load transmission element being longitudinally guided by means of parallel guide means (18, 19) rigidly connected with the cylinder tube (1) and having at least two guideways (18) arranged outside the cylinder tube, characterized in that at least one guideway (18) of each of the parallel guide means is arranged in the zone between the outer edge of the longitudinal slot (7) and the horizontal plane (23) in which the axis of the piston is located and which extends perpendicular to the longitudinal central plane (22) extending through the axis (3) of the piston and the longitudinal slot (7), on both sides of the longitudinal slot (7), directly on the outer surface of the cylinder tube (1), and in that the load transmission element (14) has a bow-like guide member (16) which overlaps the cylinder tube (1) to the height of the guideways (18), which guide member is laterally supported against the guideways (18) and by means of which the cylinder tube (1) is held together in the zone of the longitudinal slot (7).

2. The pressure fluid cylinder according to claim 1, characterized in that the cylinder tube (1) carries two parallel guideways (18, 18a), arranged in pairs, one above the other, on at least one side of the longitudinal slot (7).

3. The pressure fluid cylinder according to claim 2, characterized in that the pairs of guideways (18, 18a), arranged one above the other, are arranged above and below the horizontal plane (23) in which the axis of the piston is located.

4. The pressure fluid cylinder according to any of the above claims, characterized in that each of the central axes of the guideways (18, 18a) arranged on both sides of the longitudinal slot (7) is arranged in a plane extending through the axis (3) of the piston, which plane describes an angle (a) of approx. 45° together with the longitudinal central plane (22) of the longitudinal slot (7).

5. The pressure fluid cylinder according to any of the above claims, characterized in that the guideways are formed by longitudinal grooves (18, 18a) arranged on the outer wall of the cylinder tube or on the guide member (16).

6. The pressure fluid cylinder according to claim 5, characterized in that the longitudinal grooves (18, 18a) are of prismatic configuration.

7. The pressure fluid cylinder according to claim 5 or 6, characterized in that the guide member (16) is kept in a supporting relationship with the longitudinal grooves (18, 18a) by means of guide rails (19, 19a).

8. The pressure fluid cylinder according to claim 7, characterized in that the guide rails (19, 19a) comprise a wear-resistant, low-friction material, preferably a synthetic material.

9. The pressure fluid cylinder according to any of the above claims, characterized in that the guide member (16) is kept in a supporting relationship with the guideways (18, 18a) in an adjustable manner.

10. The pressure fluid cylinder according to any of the above claims, characterized in that the guide member (16) is kept in a supporting relationship with the guideways (18, 18a) by means of antifriction members.

## Revendications

1. Vérin à fluide comprenant un cylindre (1) fendu longitudinalement et fermé à ses extrémités dans lequel un piston (10) se déplace de façon étanche dans le sens de la longueur et dont la fente longitudinale (7) des deux côtés du piston est rendue étanche par une bande d'étanchéité flexible interne (25) qui, dans la zone du piston, se trouve en-dessous d'un élément de transmission (14) faisant saillie à l'extérieur à travers la fente longitudinale (7) et solidaire du piston (10), l'élément de transmission étant guidé dans le sens de la longueur par un guidage parallèle (18-19) rigidement relié au cylindre (1) et comportant au moins deux pistes de guidage (18) situées à l'extérieur du cylindre, caractérisé par le fait que des deux côtés de la fente longitudinale (7) directement sur la face externe du cylindre (1) au moins une piste de guidage (18) du guidage parallèle est respectivement aménagée dans la zone comprise entre les bords externes de la fente longitudinale (7) et le plan transversal (23) contenant l'axe du piston et disposé à angle droit par rapport au plan médian longitudinal (22) passant par l'axe (3) du piston et la fente longitudinale (7), et que l'élément de transmission (14) comporte un organe de guidage (16) en forme d'étrier qui coiffe le cylindre (1) jusqu'à la hauteur des pistes de guidage (18), s'appuie latéralement contre les pistes de guidage (18) et empêche le cylindre (1) de s'écarter dans la zone de la rainure longitudinale (7).

2. Vérin à fluide selon la revendication 1, caractérisé par le fait que le cylindre (1) porte au moins sur un côté de la fente longitudinale (7) deux pistes de guidage parallèles (18, 18a) disposées par paires l'une au-dessus de l'autre.

3. Vérin à fluide selon la revendication 2. caractérisé par le fait que les deux pistes de guidage (18, 18a) disposées par paires l'une au-dessus de l'autre sont respectivement placées au-dessus et au-dessous du plan transversal (23) contenant l'axe du piston.

4. Vérin à fluide selon l'une des revendications précédentes, caractérisé par le fait que les axes médians des pistes de guidage (18, 18a) disposés des deux côtés de la fente longitudinale (7) sont respectivement situés dans un plan qui passe par l'axe (3) du piston et forme un angle (a) d'environ 45° avec le plan médian longitudinal (22) de la fente longitudinale (7).

5. Vérin à fluide selon l'une des revendications précédentes, caractérisé par le fait que les pistes de guidage sont formées par des rainures longitudinales (18, 18a) placées sur la paroi externe du cylindre ou sur l'organe de guidage (16).

6. Vérin à fluide selon la revendication 5, caractérisé par le fait que les rainures longitudinales (18, 18a) ont une forme prismatique.

7. Vérin à fluide selon la revendication 5 ou 6, caractérisé par le fait que l'organe de guidage (16) prend appui dans les rainures longitudinales (18, 18a) par l'intermédiaire de barres de guidage (19, 19a).

8. Vérin à fluide selon la revendication 7, caractérisé par le fait que les barres de guidage (19, 19a) sont réalisées en un matériau résistant à l'usure et à faible coefficient de frottement, de préférence en matière plastique.

9. Vérin à fluide selon l'une des revendications précédentes, caractérisé par le fait que l'organe de guidage (16) est monté réglable dans les pistes de guidage (18, 18a).

10. Vérin à fluide selon l'une des revendications précédentes, caractérisé par le fait que l'organe de guidage (16) prend appui dans les pistes de guidage (18, 18a) par l'intermédiaire d'éléments roulants.
